# EUROPÄISCHE PATENTSCHRIFT

(11) **EP 0 586 669 B1**
(45) Veröffentlichungstag und Bekanntmachung des Hinweises auf die Patenterteilung: **18.02.1998**
(21) Anmeldenummer: 93907756.6
(22) Anmeldetag: 25.03.1993
(51) Int. Cl.: B21D 24/14

(54) **PRESSE MIT EINEM HYDRAULISCHE ANTRIEB, INSBESONDERE EINE BLECHFORMPRESSE**
PRESS WITH A HYDRAULIC DRIVE, IN PARTICULAR A SHEET-SHAPING PRESS
PRESSE AVEC UNE COMMANDE HYDRAULIQUE, NOTAMMENT UNE PRESSE A FORMER LES TOLES

(30) Priorität: 27.03.1992 DE 4210053; 10.06.1992 DE 4218954
(43) Veröffentlichungstag der Anmeldung: 16.03.1994
(73) Patentinhaber: Mannesmann Rexroth Aktiengesellschaft, 97816 Lohr am Main (DE)
(72) Erfinder: KORDAK, Rolf, D-8770 Lohr/Main (DE); REINERT, Michael, D-8770 Lohr/Main (DE); MAXEINER, Thassilo, D-8780 Gemünden/Main (DE)
(86) Internationale Anmeldenummer: DE9300275
(87) Internationale Veröffentlichungsnummer: WO9319866

(56) Entgegenhaltungen:
- DE-A- 3 040 297
- FR-A- 2 449 490

## Beschreibung

Die Erfindung geht aus von einer Presse mit einem hydraulischen Antrieb wie im Oberbegriff des Anspruchs 1 angegeben.

Bei Pressen unterscheidet man je nach der Art des Antriebes des Pressenstößels zwischen hydraulischen und mechanischen Pressen. Der Pressenstößel einer hydraulischen Presse wird über einen Hydrozylinder angetrieben. Diese Art des Antriebes ist vor allem bei sehr großen Pressen mit hoher Preßkraft gebräuchlich.

Eine Blechformpresse mit einem Pressenstößel und einem Gegenhalter und mit einem hydraulischen Antrieb ist z.B. aus der DE-AS 20 43 967 (nächster Stand der Technik) bekannt. Bei dieser Presse wird beim Vorhub des Gegenhalters von einer Pumpe Öl in den Hydrozylinder gepumpt. Wenn der Gegenhalter seine Endlage erreicht hat, wird über Steuerventile die Druckmittelzufuhr von der von einem Elektromotor angetriebenen Pumpe zum Zylinder unterbrochen. In dem Zylinder muß ein bestimmter Druck aufrechterhalten werden, wenn der Gegenhalter während des Rückhubs von dem Pressenstößel verdrängt wird. Es ist allgemein bekannt, das Druckmittel dazu über ein Druckbegrenzungsventil, ein Drosselventil oder ein Proportionalventil in den Druckmitteltank abfließen zu lassen. Druckschriftlich ist dies z.B. in der EP 0 173 755 B1 geoffenbart. Beim Abfließen des Druckmittels durch das Druckbegrenzungsventil oder das Drosselventil wird dort viel Wärme erzeugt, die ungenutzt verlorengeht. U.U. ist sogar eine Kühlung und somit zusätzlicher Bauaufwand notwendig.

Eine hydrostatische Presse, die zur Blechumformung verwendet wird und die einen Pressenstößel und einen Gegenhalter aufweist, ist auch aus der FR-A 24 49 490 bekannt. Bei einer in dieser Schrift geoffenbarten hydraulischen Presse ist eine Druckkammer des Hydrozylinders, mit dem der Gegenhalter verfahrbar ist, über eine Leitung mit einem druckgeregelten Hydromotor verbunden, über den während des Rückhubs des Gegenhalters aus der Druckkammer verdrängtes Öl fließt und mit dem in der Druckkammer ein Druck aufrechterhalten wird. Der Hydromotor treibt gemeinsam mit einem weiteren Motor, bei dem es sich wohl um einen Elektromotor handelt, eine Hydropumpe an, von der Druckmittel in eine Druckkammer eines dem Pressenstößel zugeordneten Hydrozylinders förderbar ist. Auf diese Weise wird bei einer hydraulischen Presse ein guter Wirkungsgrad erreicht. Hinsichtlich der Mittel für den Antrieb des Gegenhalters im Vorhub wird auf bekannte hydraulische Pressenantriebe verwiesen.

Pressen kleinerer und mittlerer Baugröße sind meist mechanische Pressen, bei denen der Pressenstößel mechanisch über einen Kurbeltrieb von einem Elektromotor angetrieben wird. Ein solcher elektromechanischer Antrieb des Pressenstößels ist günstig hinsichtlich des Wirkungsgrades und meist recht kostengünstig.

Der Erfindung liegt die Aufgabe zugrunde, eine Presse, die die Merkmale aus dem Oberbegriff des Anspruchs 1 aufweist, so auszubilden, daß trotz des vermehrten Einsatzes von hydraulischen Komponenten eine günstige Energiebilanz erhalten wird, also die Verluste an nichtnutzbarer Energie gering sind. Außerdem soll der Antrieb kostengünstig sein.

Diese Aufgabe wird durch die Merkmale des Anspruchs 1 gelöst. Durch die Druckregelung der ersten hydrostatischen Maschine wird erreicht, daß diese Maschine nur das zum Ausgleich der Leckverluste notwendige Öl fördert, wenn der Gegenhalter am Endes des Vorhubs gegen einen Anschlag gefahren ist, und daß während des Rückhubs des Gegenhalters im Hydrozyliner der notwendige Druck aufrechterhalten wird. Gleichzeitig kann durch die zweite hydrostatische Maschine, die über den Pressenstößel auf den Hydrozylinder übertragene Energie zurückgewonnen und zum Antrieb des Pressenstößels genutzt werden. Für das Anheben des Gegenhalters im Vorhub und für die Aufrechterhaltung des Druckes im Rückhub wird also dieselbe hydrostatische Maschine verwendet, so daß der Antrieb auch kostengünstig ist.

Bevorzugte Ausgestaltungen einer erfindungsgemäßen Presse kann man den Unteransprüchen entnehmen. Vorteilhafterweise ist die hydrostatische Maschine für den Gegenhaltung gemäß Anspruch 2 auch mit einer mengenabhängigen Steuerung versehen, der die Druckregelung übergeordnet ist. Dies bedeutet, daß während des Vorhubs der Zylinder mit konstanter, aber durch Änderung des Schwenkwinkels der hydrostatischen Maschine einstellbarer Geschwindigkeit bewegt wird.

Vorteilhafterweise ist gemäß Anspruch 3 zusätzlich zur zweiten hydrostatischen Maschine eine in ihrem Hubvolumen verstellbare, dritte hydrostatische Maschine vorgesehen, die hydraulisch mit der zweiten hydrostatischen Maschine gekoppelt ist.

Die zweite hydrostatische Maschine im Antriebsstrang des Pressenstößels behält ihre Drehzahl besonders genau bei, wenn sie gemäß Anspruch 11 sekundärgeregelt ist, wobei der Antriebsstrang des Pressenstössels dann auch einen Hydrospeicher enthalten kann.

Eine besonders vorteilhafte Ausgestaltung einer erfindungsgemäßen Presse enthält der Anspruch 6. Danach ist ein erster Anschluß der zweiten hydrostatischen Maschine mit einem Druckmittelvorratsbehälter verbunden. Außerdem sind ein zweiter Anschluß dieser Maschine, der Hydrozylinder des Gegenhalters und die Druckseite der ersten, druckregelbaren und von einem Motor antreibbaren hydrostatischen Maschine miteinander verbunden. Für den hydrostatischen Antrieb sowohl des Gegenhalters als auch des Pressenstößels sind jetzt nur zwei hydrostatische Maschinen benutzt. Der hydraulische Antrieb wird zweckmäßigerweise so ausgelegt, daß über die erste, druckregelbare hydrostatische Maschine, die beidseitig schwenkend ausgebildet sein kann, kein Druckmittel zum Druckmittelvorratsbehälter verdrängt wird. Würde nämlich Druckmittel über sie verdrängt, so würde auch die erste hydrostatische Maschine als Motor arbeiten und über den mit ihr verbundenen Elektromotor Leistung an das elektrische Netz zurückgeben. Die Umwandlung mechanischer Energie in elektrische Energie ist jedoch mit Verlusten behaftet, weshalb eine solche Einspeisung von Energie ins elektrische Netz ungünstiger als eine sofortige Nutzung oder eine Speicherung der hydraulischen Energie erscheint.

Die erste, druckregelbare Maschine soll am zweiten Anschluß der zweiten hydrostatischen Maschine einen quasistationären Druck aufrechterhalten. Um den Gegenhalter trotzdem langsam verfahren zu können, ist gemäß Anspruch 7 zwischen dem zweiten Anschluß der zweiten Maschine und der Druckseite der ersten Maschine einerseits und dem Hydrozylinder andererseits ein vorzugsweise einstellbares Stromventil angeordnet, das in die eine Bewegungsrichtung des Hydrozylinders wirksam und in die andere Bewegungsrichtung unwirksam ist. Diese Unwirksamkeit in die andere Bewegungsrichtung wird gemäß Anspruch 8 sehr einfach dadurch erreicht, daß im Bypass zu dem Stromventil ein zum Hydrozylinder hin sperrendes Rückschlagventil angeordnet ist. Dies führt dazu, daß beim Anheben des Gegenhalters zwischen dem zweiten Anschluß der zweiten Maschine, der Druckseite der ersten Maschine und dem Stromventil der an der ersten Maschine eingestellte Druck herrscht. Zwischen dem Stromventil und dem Hydrozylinder herrscht Lastdruck. Während des Rückhubs des Gegenhalters herrscht im Hydrozylinder und in den Leitungen zwischen diesem und der Druckseite der ersten Maschine und dem zweiten Anschluß der zweiten Maschine der an der ersten Maschine eingestellte Druck.

Für den Fall, daß man den Pressenstößel für Einrichtarbeiten oder für Probeläufe bei ruhendem Gegenhalter bewegen will, ist gemäß Anspruch 9 ein Ventil vorgesehen, mit dem der Druckmittelstrom zum Hydrozylinder des Gegenhalters absperrbar ist.

Manchmal wird gewünscht, daß der Gegenhalter im Einricht- oder Probebetrieb abgesenkt werden kann, ohne daß sich der Pressenstößel bewegt. Es ist denkbar, für eine solche Absenkung das Druckmittel aus dem Hydrozylinder über die erste hydrostatische Maschine abzulassen und dazu diese Maschine beidseitig schwenkend und mit einer Förderstromregelung auszustatten. Allerdings entlädt sich dann zunächst ein eventuell mit der Druckseite der Maschine verbundener Hydrospeicher bis auf den Lastdruck des Gegenhalters, ehe sich dieser bewegt. Eventuell bewegt sich der Gegenhalter ausgehend von einer Stellung unterhalb seines oberen Anschlags zunächst nach oben. Erreicht der Gegenhalter schließlich seinen unteren Anschlag, so entleert sich der Hydrospeicher weiter. Beim Einschalten des Antriebs ist es deshalb notwendig, den Hydrospeicher erst wieder auf den eingestellten Druck aufzuladen. Wegen dieser Nachteile ist gemäß Anspruch 10 vorgesehen, daß zwischen dem Hydrozylinder des Gegenhalters und einem Druckmittelvorratsbehälter ein Ventil geschaltet ist, über das unter Umgehung der ersten hydrostatischen Maschine aus dem Hydrozylinder verdrängtes Druckmittel zum Druckmittelvorratsbehälter ablaßbar ist.

Auch bei einer hydraulischen Presse gemäß Anspruch 6 und den weiteren Ausgestaltungen gemäß den Ansprüchen 7 bis 10 ist die hydrostatische Maschine, die mechanisch mit dem Pressenstößel gekoppelt ist, vorteilhafterweise sekundärgeregelt.

Mehrere Ausführungsbeispiele einer erfindungsgemäßen Presse sind in den Zeichnungen dargestellt. Anhand dieser Zeichnungen wird die Erfindung nun näher erläutert.

Es zeigen
- Figur 1: schematisch eine erste Ausführung, bei der der Pressenstößel von einem drehzahlgeregelten Hydromotor angetrieben wird und ein Drehstrommotor mechanisch mit einer hydrostatischen Maschine zum Bewegen des Gegenhalters und mit einer Hydropumpe zum Antrieb des Hydromotors gekoppelt ist,
- Figur 2: schematisch eine zweite Ausführung, die derjenigen nach Figur 1 ähnelt, bei der jedoch die hydrostatische Maschine zum Antrieb des Pressenstößels sekundärgeregelt ist, und
- Figur 3: schematisch eine dritte Ausführung, die ebenfalls eine sekundärgeregelte, zweite hydrostatische Maschine benutzt, bei der jedoch die Primäreinheit des sekundärgeregelten Antriebssystems mit der ersten hydrostatischen Maschine identisch ist.

Die in den Figuren gezeigte Presse ist dafür geeignet, um aus Blech, aber auch aus Kunststofftafeln tiefgezogene Teile zu formen. Bei den Ausführungen ist in einem Gestell 10 ein Pressenstößel 11 vertikal geführt. Er wird mechanisch über einen Kurbeltrieb angetrieben, der eine sich in eine einzige Richtung drehende Kurbel 12 und eine Koppelstange 13 umfaßt, die an ihrem einen Ende gelenkig mit der Kurbel 12 und an ihrem anderen Ende gelenkig mit dem Stößel 11 verbunden ist.

Der Stößel 11 trägt auf seiner dem Pressentisch 14 zugewandten Seite eine Werkzeugmatrize 15. Auf dem Pressentisch 14 ist die zugehörige Werkzeugpatrize 16 befestigt. Die Werkzeugpatrize 16 wird umgeben von einem ringförmigen Gegenhalter 17, der über einzelne durch den Pressentisch 14 hindurchgeführte Bolzen 18 an einer Stützplatte 19, die sich unterhalb des Pressentisches 14 befindet, abgestützt ist. Die Stützplatte 19 wird vom Tauchkolben 20 eines Plungerzylinders 21 getragen, der an dem Gestell 10 sitzt und zentral zum Stößel 11 so angeordnet ist, daß der Tauchkolben 20 und mit ihm die Stützplatte 19, die Bolzen 18 und der Gegenhalter 17 Bewegungen in vertikaler Richtung ausführen können.

Bei den Ausführungsbeispielen nach den Figuren 1 und 2 ist eine erste hydrostatische Maschine 30, die als beidseitig schwenkende, mit einer Druckregelung versehene Axialkolbenmaschine ausgebildet ist, über eine feste Kupplung 31 mechanisch mit einem Drehstrommotor 32 gekoppelt. Beidseitig schwenkende hydrostatische Maschinen sind allgemein bekannt. Es sei lediglich nochmal erwähnt, daß es dieses Merkmal mit sich bringt, daß unter Beibehaltung der Drehrichtung der Volumenstrom innerhalb einer solchen Maschine und die Wirkrichtung des Drehmoments umgekehrt werden können.

Die Axialkolbenmaschine 30 ist auf der einen Seite über eine Leitung 33 mit dem Zylinder 21 und auf der anderen Seite mit einem Ölsammelbehälter 34 verbunden. Sie besitzt eine mengenabhängige Steuerung, der jedoch die Druckregelung übergeordnet ist.

Zum Heben des Tauchkolbens 20 wird die Axialkolbenmaschine 30 als Pumpe betrieben. Die Geschwindigkeit, mit der sich der Tauchkolben 20 dabei bewegt, ist durch die mengenabhängige Steuerung vorgegeben. Sobald die Stützplatte 19 gegen einen nicht näher gezeigten Anschlag am Gestell 10 stößt, steigt der Druck im Zylinder 21 bis auf den durch die Druckregelung vorgegebenen Wert an. Die Axialkolbenmaschine 30 fördert nur noch die Leckölverluste. In den Figuren ist die Stützplatte 19 in der Position gezeigt, in der sie an dem besagten Anschlag des Gestells anliegt. Man erkennt, daß der Gegenhalter 17 mit der dem Pressenstößel 11 zugewandten Oberseite der Werkzeugpatrize 16 fluchtet und unter ein auf die Werkzeugpatrize 16 aufgelegtes Blech 35 ragt. Der Pressenstößel 11 fährt im Vorlauf des Vorhubs aufgrund seines Gewichts nach unten und klemmt schließlich aufgrund des im Zylinder 21 herrschenden Druckes das Blech zwischen der Werkzeugmatrize 15 und dem Gegenhalter 17 ein. Bei der weiteren Bewegung des Pressenstößels 11 nach unten während des Arbeitsspiels des Vorhubs wird der Gegenhalter 17 gegen den im Zylinder 21 herrschenden Druck mitgeführt, wobei das Blech zwischen Werkzeugmatrize 15 und Gegenhalter 17 eingeklemmt bleibt und über die Werkzeugpatrize 16 gezogen wird. Das Druckmittel wird aus dem Zylinder 21 über die Axialkolbenmaschine 30 in den Ölsammelbehälter 34 verdrängt. Dabei arbeitet die Axialkolbenmaschine als Motor.

Gemeinsam mit der Axialkolbenmaschine 30 treibt der Drehstrommotor 32 bei der Ausführung nach Figur 1 eine Hydropumpe 40 (dritte hydrostatische Maschine) an, die in einem geschlossenen hydraulischen Kreislauf hydraulisch mit einem Hydromotor 41 (zweite hydrostatische Maschine) verbunden ist. Ohne daß dies näher dargestellt ist, wird die Leckage an der Hydropumpe 40 und am Hydromotor 41 in an sich bekannter Weise durch eine Hilfspumpe ersetzt, die aus einem kleinen Behälter permanent ein ausreichendes Flüssigkeitsvolumen über ein Rückschlagventil zur Niederdruckseite des geschlosssenen Kreislaufs fördert. Der Hydromotor 41 treibt über die feste Kupplung 27 die Kurbel 12 an. Die Drehzahl des Hydromotors 41 soll weitgehend konstant, aber einstellbar sein. Der Hydromotor ist deshalb mit einem Tachogenerator 42 versehen, der die Drehzahl des Hydromotors 41 abgreift. Je nach der abgegriffenen Drehzahl wird die Hydropumpe 40 so geregelt, daß der geförderte Flüssigkeitsstrom zu einer weitgehend konstanten Drehzahl des Hydromotors 41 führt.

Auch bei der Ausführung nach Figur 2 wird die Hydromaschine 30 von einem Drehstrommotor 32 über eine Kupplung 31 angetrieben.

Die Hydropumpe 40 ist durch eine hydrostatische Maschine 50 (dritte hydrostatische Maschine) und der Hydromotor 41 durch eine hydrostatische Maschine 51 (zweite hydrostatische Maschine) ersetzt. Beide hydrostatische Maschinen 50 und 51 sind bevorzugt Axialkolbenmaschinen. Diese Maschinen sind über eine Leitung 52 miteinander verbunden und jeweils an den Ölsammelbehälter 34 angeschlossen. An der Leitung 52 hängt ein Hydrospeicher 53. Mit Hilfe der druckgeregelten Axialkolbenmaschine 50 und des Hydrospeichers 53 wird in der Leitung 52 ein weitgehend konstanter Druck aufrechterhalten, der unabhängig von dem der Axialkolbenmaschine 51 bei konstanter Drehzahl abverlangten Drehmoment ist. Bei dem die Axialkolbenmaschinen 50 und 51 und den Speicher 53 enthaltenden Kreislauf handelt es sich also um einen sogenannten sekundärgeregelten Kreislauf, in dem die Drehzahl der Sekundäreinheit 51 mit Hilfe des Tachogenerators 42 abgetastet und auf einen weitgehend konstanten, aber einstellbaren Wert gehalten wird. Der Schwenkwinkel der Sekundäreinheit 51 wird über einen Regelvorgang der Größe des anstehenden Drehmoments nachgeführt.

In der Ausführung nach Figur 1 wird die Axialkolbenmaschine 30 im Motorbetrieb zum Antrieb der Pumpe 40 benutzt, so daß die Umwandlung der mechanisch-hydraulischen Energie in elektrische Energie vermeidbar ist. Die Ausführung nach Figur 2 entspricht insofern derjenigen nach Figur 1, jedoch wird dort die Drehzahl der Axialkolbenmaschine 51 wegen des sekundärgeregelten Kreislaufs besser eingehalten, als die Drehzahl des Axialkolbenmotors 41 der Ausführung nach Figur 1. Dies erscheint wegen des Einflusses der Axialkolbenmaschine 30 auf die Axialkolbenpumpe 50 im Antriebsstrang des Pressenstößels 11 besonders günstig. Außerdem kann bei extremer Lastverteilung vom Gegenhalter über die Axialkolbenmaschine 30 anfallende Überschußenergie im Hydrospeicher gespeichert werden. Im übrigen können sowohl die Axialkolbenmaschine 30 als auch die Axialkolbenmaschine 50 über den Drehstrommotor 32 Leistung an das Stromnetz abgeben.

Auch bei der Ausführung nach Figur 3 ist eine hydrostatische Maschine 30, die als beidseitig schwenkende, mit einer bloßen Druckregelung versehenen Axialkolbenmaschine ausgebildet ist, über eine feste Kupplung 31 mechanisch mit einem Drehstrommotor 32 gekoppelt. Druckregelung bedeutet hier, daß der Schwenkwinkel der Maschine jeweils so eingestellt wird, daß von der Maschine als Pumpe ein solches Volumen an Druckmittel gefördert wird, daß sich an der Druckseite ein bestimmter Druck einstellt. Im vorliegenden Fall soll dieser Druck dem Druck entsprechen, der im Hydrozylinder 21 herrschen muß, damit das Blech 35 fest zwischen dem Gegenhalter 17 und der Werkzeugmatrize 15 eingeklemmt ist. Im Vergleich zur Ausführung nach Figur 2 erkennt man, daß die hydrostatische Maschine 30 von ihrer Regelung her der dortigen hydrostatischen Maschine 50 entspricht. Andererseits dient jedoch die von dem Motor 32 angetriebene hydrostatische Maschine nach Figur 3 zum Anheben des Gegenhalters 17. Sie ist deshalb mit der Bezugszahl 30 versehen und als erste hydrostatische Maschine zu betrachten. Diese hydrostatische Maschine 30 gemäß Figur 3 ist auf ihrer Druckseite über eine Leitung 33 mit dem Zylinder 21 und auf der anderen Seite mit dem Ölsammelbehälter 34 verbunden. In der Leitung 33 sind jedoch in Serie zueinander ein einstellbares Stromventil 120 und ein entsperrbares Rückschlagventil 121 angeordnet, das zum Hydrozylinder 21 hin sperrt. Im Bypass zu dem Stromventil 120 ist ein Rückschlagventil 122 geschaltet, das ebenfalls zum Hydrozylinder 21 hin sperrt.

Die hydrostatische Maschine 51, die wie bei der Ausführung nach Figur 2 mit einem Tachogenerator gekoppelt ist, mit dem die Drehzahl der Maschine 51 abgegriffen wird, ist mit einem ersten Anschluß mit dem Druckmittelvorratsbehälter 34 und mit einem zweiten Anschluß über eine Leitung 52 unmittelbar, also unter Umgehung der Ventile 120, 121 und 122, mit der Druckseite der Maschine 30 verbunden. An die Leitung 52 ist noch ein Hydrospeicher 53 angehängt. Die hydrostatischen Maschinen 30 und 51 sowie der Speicher 53 gehören zu einem sekundärgeregelten Kreislauf, in dem die Drehzahl der Maschine 51 geregelt wird. Durch Änderung des Schwenkwinkels sucht sich die Maschine jeweils selbsttätig das erforderliche Drehmoment, um bei dem jeweils vorhandenen Betriebsdruck in der Leitung 52 die vorgegebene Drehzahl halten zu können. Ist z.B. die Maschine etwas zu langsam, so wird der Schwenkwinkel vergrößert und damit das Drehmoment etwas erhöht, bis die Solldrehzahl erreicht ist.

Die Hydromaschine 30 ist als beidseitig schwenkend eingezeichnet. Der Antrieb sollte jedoch so ausgelegt sein, daß kein Abfluß von Druckmittel zum Tank über die Maschine 30 stattfindet. Während dieses Abflusses würde die Maschine 30 als Motor betrieben werden und den Motor 32 antreiben, so daß Energie ins elektrische Netz eingespeist werden würde. Da die Umwandlung von mechanischer in elektrische Energie mit Verlusten behaftet ist, sollte dies durch eine entsprechende Auslegung des Antriebs vermieden werden. Die Maschine 30 kann dann als einseitig schwenkende Maschine ausgebildet sein.

In dem in Figur 3 gezeigten Zustand der Presse ist das Ventil 121 entsperrt und im Hydrozylinder 21 und in der Leitung 52 herrscht der an der Maschine 30 eingestellte Druck, der dem Gegenhaltedruck entspricht. Der Stößel 11 fährt nach unten und nimmt schließlich den Gegenhalter 17 und damit den Kolben 20 mit. Aus dem Zylinder 21 wird Druckmittel verdrängt, das über das Rückschlagventil 122 und die Leitung 52 zur Maschine 51 und über diese zum Tank 34 fließt. Nur zusätzliches, von der Maschine 51 benötigtes Druckmittelvolumen wird von der Maschine 30 gefördert. Das Ventil 121 kann nun kurzzeitig geschlossen werden, um allein den Stößel 11 hochzuheben. Zum Anheben des Gegenhalters 17 wird das Ventil 121 wieder entsperrt, so daß Druckmittel von der Druckseite der Maschine 30 in den Hydrozylinder 21 fließt, wobei der in der Leitung 52 herrschende, dem Gegenhaltedruck entsprechende, eingeregelte Druck über das Stromventil 120 auf den zum Anheben des Gegenhalters 17 einschließlich der Bolzen 18, der Stützplatte 19 und des Kolbens 20 notwendigen Lastdruck abgebaut wird.

Für den Einricht- und Probebetrieb kann es gewünscht sein, daß der Gegenhalter 17 ohne eine Bewegung des Pressenstößels 11 abgesenkt wird. Für diesen Fall ist ein einstellbares Drosselventil 124 vorgesehen, das an den Druckraum des Zylinders 21 angeschlossen ist und über das Druckmittel zum Tank 34 abgelassen werden kann. Im normalen Betrieb ist das Drosselventil 124 geschlossen.

Für einen alleinigen Einricht- oder Probebetrieb des Pressenstößels bei abgesenktem Gegenhalter bleibt das Ventil 121 gesperrt.

## Patentansprüche

1. Presse mit einem hydraulischen Antrieb, insbesondere eine Blechformpresse, mit einem hydraulisch verfahrbaren Gegenhalter (17), der in einem Vorhub in Richtung auf einen Pressenstößel (11) zu über mindestens einen Hydrozylinder (21) von einer ersten Maschine (30) und in einem Rückhub vom Pressenstößel (11) bewegbar ist, **dadurch gekennzeichnet**, daß die Presse mit einem mechanisch auf und ab bewegbaren Pressenstößel (11) versehen ist und daß die erste Maschine als hydrostatische Maschine (30) insbesondere als Axialkolbenmaschine und insbesondere beidseitig schwenkend ausgebildet ist, daß die erste hydrostatische Maschine (30) zur Aufrechterhaltung eines Druckes im Hydrozylinder (21) während des Rückhubs des Gegenhalters (17) mit einer Druckregelung versehen ist und daß der Pressenstößel (11) mechanisch mit einer drehzahlgeregelten, zweiten hydrostatischen Maschine (41, 51) gekoppelt ist, die zumindest während eines Teils des Rückhubs des Gegenhalters (17) als Hydromotor direkt oder indirekt von aus dem Hydrozylinder (21) verdrängtem Druckmittel antreibbar ist.

2. Presse nach Anspruch 1, **dadurch gekennzeichnet**, daß die erste hydrostatische Maschine (30) mit einer mengenabhängigen Steuerung versehen ist, der die Druckregelung übergeordnet ist.

3. Presse nach Anspruch 1 oder 2, **dadurch gekennzeichnet**, das das Druckmittel aus dem Hydrozylinder (21) über die als Hydromotor betreibbare, erste hydrostatische Maschine (30) verdrängbar ist, daß die erste hydrostatische Maschine (30) mechanisch mit einer in ihrem Hubvolumen verstellbaren, dritten hydrostatischen Maschine (40, 50) gekoppelt ist und daß die dritte hydrostatische Maschine (40, 50) hydraulisch mit der zweiten hydrostatischen Maschine (41, 51) gekoppelt ist.

4. Presse nach Anspruch 3, **dadurch gekennzeichnet**, daß die zweite hydrostatische Maschine (41) ein Konstantmotor und die dritte hydrostatische Maschine (40) eine in ihrem Hubvolumen verstellbare Hydropumpe ist und daß die zweite hydrostatische Maschine (41) und die dritte hydrostatische Maschine (40) in einem geschlossenen hydraulischen Kreislauf angeordnet sind.

5. Presse nach Anspruch 3, **dadurch gekennzeichnet**, daß die zweite hydrostatische Maschine (51) und die dritte hydrostatische Maschine (50) in einem offenen hydraulischen Kreislauf angeordnet sind.

6. Presse nach Anspruch 1, **dadurch gekennzeichnet**, daß ein erster Anschluß der zweiten hydrostatischen Maschine (51) mit einem Druckmittelvorratsbehälter (34) verbunden ist und daß ein zweiter Anschluß dieser Maschine, der Hydrozylinder (21) des Gegenhalters (17) und die Druckseite der ersten, druckregelbaren und von einem Motor (32) antreibbaren hydrostatischen Maschine (30) hydraulisch miteinander verbunden sind.

7. Presse nach Anspruch 6, **dadurch gekennzeichnet**, daß zwischen dem zweiten Anschluß der zweiten Maschine (51) und der Druckseite der ersten Maschine (30) einerseits und dem Hydrozylinder (21) andererseits ein vorzugsweise einstellbares Stromventil (120) angeordnet ist, das in die eine Bewegungsrichtung des Hydrozylinders (21) wirksam und in die andere Bewegungsrichtung unwirksam ist.

8. Presse nach Anspruch 7, **dadurch gekennzeichnet**, daß im Bypass zu dem Stromventil (120) ein zum Hydrozylinder (21) hin sperrendes Rückschlagventil (122) angeordnet ist.

9. Presse nach einem der Ansprüche 6 bis 8, **dadurch gekennzeichnet**, daß zwischen dem zweiten Anschluß der zweiten Maschine (51) und der Druckseite der ersten Maschine (30) einerseits und dem Hydrozylinder (21) andererseits ein Ventil (121), mit dem der Druckmittelstrom zum Hydrozylinder (21) absperrbar ist, insbesondere ein zum Hydrozylinder (21) hin sperrendes entsperrbares Rückschlagventil (121) angeordnet ist.

10. Presse nach Anspruch 9, **dadurch gekennzeichnet**, daß zwischen dem Hydrozylinder (21) und einem Druckmittelvorratsbehälter (34) ein Ventil (124) geschaltet ist, über das aus dem Hydrozylinder (21) verdrängtes Druckmittel zum Druckmittelvorratsbehälter (34) unter Umgehung der beiden hydrostatischen Maschinen (30, 51) ablaßbar ist.

11. Presse nach Anspruch 5 oder 6, **dadurch gekennzeichnet**, daß die mechanisch mit dem Pressenstößel (11) gekoppelte zweite hydrostatische Maschine (51) die Sekundäreinheit eines als hydrostatische Primäreinheit (30, 50) die erste oder die dritte hydrostatische Maschine (30, 50) aufweisenden sekundärgeregelten Antriebs ist.

12. Presse nach Anspruch 11, **dadurch gekennzeichnet**, daß an die Verbindungsleitung (52) zwischen der Sekundäreinheit (51) und der Primäreinheit (30, 50) ein Hydrospeicher (53) angeschlossen ist.

## Claims

1. Press with a hydraulic drive, in particular a sheet metal forming press, said press comprising a hydraulically movable counter support (17), said counter support being movable in a forward stroke in the direction towards a press ram (11) via at least one hydraulic cylinder (21) by means of a first machine (30), and in a return stroke by said press ram (11), **characterized in that** the press is equipped with a press ram (11) which can be moved mechanically up and down and that the said first machine as a hydrostatic machine (30) is designed, in particular, as an axial piston machine, said axial piston machine being, in particular, of the type adapted to swivel in both directions, and that the first hydrostatic machine (30) is provided with a pressure control to maintain a pressure in the hydraulic cylinder (21) during the return stroke of the counter support (17), and that the press ram (11) is mechanically coupled to a second hydrostatic machine (41, 51) which is speed controlled, said second hydrostatic machine being adapted to be driven at least during a part of the return stroke of the counter support (17) as a hydraulic motor, directly or indirectly by means of pressure medium displaced from said hydraulic cylinder (21).

2. Press according to claim 1, **characterized in that** the first hydrostatic machine (30) is provided with a flow control to which said pressure control is superimposed.

3. Press according to claim 1 or 2, **characterized in that** the pressure medium of the hydraulic cylinder (21) is displaceable via the first hydrostatic machine (30) which is operable as a hydraulic motor, that the first hydrostatic machine (30) is mechanically coupled to a third hydrostatic machine (40, 50) adjustable with respect to its volume of displacement, and that the third hydrostatic machine (40, 50) is hydraulically coupled to the second hydrostatic machine (41, 51).

4. Press according to claim 3, **characterized in that** the second hydrostatic machine (41) is a fixed-displacement motor and the third hydrostatic machine (40) is a hydraulic pump adjustable with respect to its volume of displacement, and that the second hydrostatic machine (41) and the third hydrostatic machine (40) are arranged in a closed hydraulic circuit.

5. Press according to claim 3, **characterized in that** the second hydrostatic machine (51) and the third hydrostatic machine (50) are arranged in an open hydraulic circuit.

6. Press according to claim 1, **characterized in that** a first port of the second hydrostatic machine (51) is connected to a pressure medium tank (34) and that a second port of said machine, the hydraulic cylinder (21) of the counter support (17) and the pressure side of the first hydrostatic machine (30) are hydraulically connected with each other, said first hydrostatic machine (30) being pressure controlled and adapted to be driven by a motor (32).

7. Press according to claim 6, **characterized in that** between the second port of the second machine (51) and the pressure side of the first machine (30) on the one hand and the hydraulic cylinder (21) on the other hand a flow control valve (120) is arranged which is preferably adjustable, said flow control valve being effective for the one direction of movement of the hydraulic cylinder (21) but ineffective for the other direction of movement.

8. Press according to claim 7, **characterized in that** in a bypass to said flow control valve (120) a check valve (122) is provided which blocks towards the hydraulic cylinder (21).

9. Press according to any of claims 6 to 8, **characterized in that** between the second port of the second machine (51) and the pressure side of the first machine (30) on the one hand and the hydraulic cylinder (21) on the other hand a valve (121) is arranged by means of which the flow of pressure medium to the hydraulic cylinder (21) can be blocked, said valve preferably being a pilot controlled check valve (121) which blocks towards the hydraulic cylinder (21).

10. Press according to claim 9, **characterized in that** between the hydraulic cylinder (21) and the pressure medium tank (34) a valve (124) is provided, by means of which pressure medium displaced from the hydraulic cylinder (21) can be drained to the pressure medium tank (34) bypassing the two hydrostatic machines (30, 51).

11. Press according to claim 5 or 6, **characterized in that** the second hydrostatic machine (51), which is mechanically coupled to the press ram (11), is the secondary unit of a secondarily controlled drive, said secondarily controlled drive comprising as a hydrostatic primary unit (30, 50) the first or the third hydrostatic machine (30, 50).

12. Press according to claim 11, **characterized in that** a hydraulic accumulator (53) is connected with the connecting conduit (52) between the secondary unit (51) and the primary unit (30, 50).

## Revendications

1. Une presse dotée d'un entraînement hydraulique, en particulier une presse à former la tôle, avec un pendant (17) pouvant coulisser grâce à une force hydraulique, lequel dans sa course aller peut être actionné en direction d'un galet (11) de presse au travers d'au moins un vérin (21) hydraulique par une première machine (30) et lequel dans sa course retour peut être actionné par le galet (11) de presse, **caractérisée en ce que** la presse est dotée d'un galet (11) de presse pouvant coulisser vers le haut et vers le bas actionné par une force mécanique, que la première machine est conçue sous forme de machine (30) hydrostatique, en particulier sous forme de machine à piston axial et en particulier à pivotement des deux côtés, que la première machine (30) hydrostatique est dotée d'une régulation de pression afin de maintenir une pression dans le vérin (21) hydraulique pendant la course retour du pendant (17) et que le galet (11) de presse est accouplé mécaniquement à une deuxième machine (41, 51) hydrostatique à régulation de vitesse de rotation, laquelle pendant au moins une partie de la course retour du pendant (17) peut être entrâinée en tant que moteur hydraulique soit directement, soit indirectement, par le fluide de pression refoulé par le vérin (21) hydraulique.

2. Une presse conforme à la revendication n^{o} 1, **caractérisée en ce que** la première machine (30) hydrostatique est dotée d'une commande qui dépend du débit, qui est prépondérante par rapport à la régulation de pression.

3. Une presse conforme à la revendication n^{o} 1 ou n° 2, **caractérisée en ce que** le fluide de pression peut être refoulé hors du vérin (21) hydraulique en passant par la première machine (30) hydrostatique, laquelle peut être exploitée en tant que moteur hydraulique, que la première machine (30) hydrostatique est accouplée mécaniquement à une troisième machine (40, 50) hydrostatique à cylindrée variable et que la troisième machine (40, 50) hydrostatique est accouplée de façon hydraulique à la deuxième machine (41, 51) hydrostatique.

4. Une presse conforme à la revendication n^{o} 3, **caractérisée en ce que** la deuxième machine (41) hydrostatique est un moteur à cylindrée constante et la troisième machine (40) hydrostatique est une pompe hydraulique à cylindrée variable et que la deuxième machine (41) hydrostatique et la troisième machine (40) hydrostatique sont disposées dans un circuit hydraulique fermé.

5. Une presse conforme à la revendication n^{o} 3, **caractérisée en ce que** la deuxième machine (51) hydrostatique et la troisième machine (50) hydrostatique sont disposées dans un circuit hydraulique ouvert.

6. Une presse conforme à la revendication n^{o} 1, **caractérisée en ce que** un premier raccord de la deuxième machine (51) hydrostatique est relié à un réservoir (34) de fluide de pression et que sont raccordés de manière hydraulique les uns aux autres un second raccord de cette machine, le vérin (21) hydraulique du pendant (17) et le côté pression de la première machine (30) hydrostatique, laquelle est dotée d'une régulation de pression et peut être entraînée par un moteur (32).

7. Une presse conforme à la revendication n^{o} 6, **caractérisée en ce que** entre d'une part le second raccord de la deuxième machine (51) et le côté pression de la première machine (30), et d'autre part le vérin (21) hydraulique, est disposée une valve de débit (120), de préférence réglable, laquelle est active dans un des sens du mouvement du vérin (21) hydraulique et passive dans l'autre sens du mouvement.

8. Une presse conforme à la revendication n^{o} 7, **caractérisée en ce que** un clapet anti-retour (122) qui ferme dans le sens du vérin (21) hydraulique est disposé en by-pass par rapport à la valve de débit (120).

9. Une presse conforme à une des revendications n^{os} 6 à 8, **caractérisée en ce que** entre d'une part le second raccord de la deuxième machine (51) et le côté pression de la première machine (30), et d'autre part le vérin (21) hydraulique, est disposée une valve (121), à l'aide de laquelle le débit de fluide de pression vers le vérin (21) hydraulique peut être arrêté, valve qui en particulier peut être un clapet anti-retour (121) piloté, qui ferme dans le sens du vérin (21) hydraulique.

10. Une presse conforme à la revendication n^{o} 9, **caractérisée en ce que** entre le vérin (21) hydraulique et un réservoir (34) de fluide de pression est branchée une valve (124), au travers de laquelle le fluide de pression qui est refoulé hors du vérin (21) hydraulique peut être vidangé vers le réservoir (34) de fluide de pression, tout en contournant les deux machines hydrostatiques (30, 51).

11. Une presse conforme à la revendication n^{o} 5 ou n°6, **caractérisée en ce que** la deuxième machine (51) hydrostatique, qui est reliée mécaniquement au galet (11) de presse, constitue l'unité secondaire d'un entraînement à régulation secondaire, lequel présente la première ou la troisième machine (30, 50) hydrostatique comme unité primaire (30, 50) hydrostatique.

12. Une presse conforme à la revendication n^{o} 11, **caractérisée en ce que** un accumulateur (53) hydraulique est connecté sur le raccord (52) de connexion entre l'unité secondaire (51) et l'unité primaire (30, 50).
